# FASCICULE DE BREVET EUROPEEN

(11) **EP 1 200 195 B1**
(45) Date de publication et mention de la délivrance du brevet: **27.10.2004**
(21) Numéro de dépôt: 00956601.9
(22) Date de dépôt: 02.08.2000
(51) Int. Cl.: B04B 5/04

(54) **EQUIPEMENT POUR L'EXTRACTION AUTOMATIQUE D'ACIDES NUCLEIQUES**
EINRICHTUNG ZUR AUTOMATISCHEN EXTRAKTION VON NUKLEINSÄUREN
EQUIPMENT FOR AUTOMATIC EXTRACTION OF NUCLEIC ACIDS

(30) Priorité: 02.08.1999 FR 9910041
(43) Date de publication de la demande: 02.05.2002
(73) Titulaire: Genomic S.A., 74165 Collonges-sous-Salève Cedex (FR)
(72) Inventeur: GAZEAU, Michel, F-74160 Saint-Julien-en-Genevois (FR); LARE, Philippe, F-74930 Pers-Jussy (FR)
(74) Mandataire: Breese, Pierre
(86) Numéro de dépôt international: PCT/FR2000/002225
(87) Numéro de publication internationale: WO 2001/008806

(56) Documents cités:
- EP-A- 0 740 964
- WO-A-99/21658
- US-A- 5 045 047
- US-A- 5 178 602

## Description

La présente invention concerne le domaine de l'analyse biologique, et plus particulièrement le domaine des équipements pour l'extraction automatique de composants biologiques à partir d'échantillons biologiques distincts.

Il est connu de réaliser des équipements comportant un rotor supportant des tubes pendulaires.

De tels équipements de centrifugation permettent de réaliser une des étapes de l'analyse.

Il nécessite de nombreuses manipulations pour l'apport de réactifs, pour le prélèvement ou le lavage, et pour la récupération des échantillons.

On connaît également le brevet US5045047 concernant un équipement de centrifugation pour la séparation du surnageant et du culot d'un échantillon biologique.

Le basculement des tubes est imposé par la force centrifuge, un mécanisme empêchant le retour en position verticale.

Le brevet européen EP740964 concerne un autre équipement de centrifugation où un moyen de blocage empêche les récipients de revenir à leur position d'équilibre.

Le brevet américain US5178602 concerne un équipement de centrifugation où les récipients sont maintenus dans la position acquise sous l'effet de la force centrifuge.

Le brevet WO9921658 concerne un équipement de centrifugation où un moyen mécanique s'oppose au basculement sous l'effet de la force centrifuge.

D'autres brevets tels que EP838265, EP106398 décrivent des solutions de centrifugation.

L'objet de la présente invention est de proposer un équipement permettant d'automatiser un protocole d'analyse et de réaliser simultanément, sans intervention manuelle, une pluralité d'extraction à partir de plusieurs échantillons distincts, et de communiquer aux tubes un mouvement contraint de basculement périodique pour provoquer une agitation de son contenu. Un but additionnel est de proposer un équipement permettant de réaliser un basculement périodique, pour l'agitation des tubes, avec une amplitude variable.

A cet effet, l'invention concerne dans son acception la plus générale un équipement comportant des moyens pour provoquer des basculements complets ou périodiques des tubes indépendamment de la force centrifuge.

L'équipement comporte des moyens pour modifier la position angulaire des tubes dans le plan radial du rotor indépendamment de la force centrifuge, et contraindre la position angulaire de ces tubes.

Cette caractéristique permet de procéder aux transferts de réactifs dans les tubes sans qu'il soit nécessaire de les retirer du rotor de la centrifugeuse et d'animer les tubes avec un mouvement périodique.

Avantageusement, l'équipement selon l'invention comporte au moins une butée mobile selon une direction radiale pour provoquer le basculement du tube placé sur l'axe de déplacement de ladite butée mobile.

Selon une variante de réalisation, la butée est formée par une plaquette inclinée mobile selon un axe radial incliné par rapport à un axe horizontal.

Les tubes sont mobiles en rotation de 180° environ entre une position verticale et une position renversée.

Selon un mode de réalisation particulier, le rotor est fermé par un couvercle traversé par des buses pour déposer des réactifs dans un tube au moins.

Selon un mode de réalisation spécifique, l'équipement selon l'invention comporte un réceptacle annulaire pour recevoir les liquides déversés par les tubes lors de leur basculement.

Selon une autre variante, il comporte un organe pour l'actionnement des bouchons fermant les tubes en vue de leur bouchage ou débouchage.

De préférence, l'équipement présente des moyens de thermorégulation.

L'invention sera mieux comprise à la lecture de la description qui suit, se référant aux dessins annexés correspondant à un exemple non limitatif de réalisation, où :
- la figure 1 représente une vue schématique en coupe de l'équipement ;
- la figure 2 représente une vue d'ensemble d'une variante de réalisation ;
- la figure 3 représente une vue de détail d'un tube suspendu au rotor, et de son mécanisme de guidage.

L'équipement selon l'invention comporte un rotor de centrifugation, supportant des tubes (1) pendulaires. De façon connue, ces tubes s'inclinent sous l'effet de la force centrifuge. Toutefois, contrairement aux dispositifs de l'art antérieur, les tubes peuvent également être inclinés indépendamment de la force centrifuge, sous l'effet d'une butée mobile (2) entraînée par un vérin ou un moteur électrique et d'une vis sans fin. Cette butée mobile est inclinée d'un angle d'environ 60° par rapport à un plan horizontal. Elle se déplace selon un axe radial (3) incliné d'un angle d'environ 30° par rapport à la vertical. Cette butée vient en contact avec le fond (4) du tube (1), et provoque son basculement, jusqu'à un renversement complet. L'axe de déplacement (3) coupe l'axe médian (5) du tube en décalage par rapport au point de pivotement (6) afin de provoquer le renversement complet du tube (1).

La butée mobile peut prendre la forme d'une couronne montant et descendant sous l'action d'un moteur électrique ou d'un vérin.

La butée peut prendre la forme d'une couronne mobile verticalement ainsi qu'horizontalement.

Un collecteur (7) permet le recueil des échantillons.

Les tubes ou les nacelles supportant les tubes peuvent présenter à leur extrémité inférieure un téton de guidage pouvant se positionner dans une fente prévue sur une couronne mobile en hauteur entre une position écartée où les tubes peuvent basculer librement, et une position de travail dans laquelle le téton de chaque tube est positionné dans la fente pour assurer une oscillation du tube pendant la rotation du rotor, et une troisième position pour le basculement complet des tubes en vue de leur vidage, dans laquelle la couronne est en position haute. Cette couronne peut présenter des mouvements de déplacement dans des plans horizontaux pour exercer sur les tubes un basculement d'amplitude variable.

La fente présente une largeur correspondant sensiblement à la section du téton. Elle forme un chemin annulaire, oscillant de part et d'autre d'une ligne circulaire avec un pas correspondant à l'écartement de deux tubes ou nacelles consécutifs. Le pas des oscillations est différent du pas des tubes suspendus de façon à créer un basculement d'amplitude variable. Lorsque le téton est positionné dans la fente ondulée, la rotation du rotor, ainsi que la translation éventuelle du disque mobile portant la fente provoque le basculement des tubes de part et d'autre d'une position verticale.

L'équipement peut également comporter une caméra destinée à acquérir une image d'un tube en vue de la mesure automatique de la hauteur de niveaux, de la position d'un ménisque ou d'une zone de séparation de deux phases, ou de vérification de la présence d'un tube à une position du rotor.

L'équipement comporte un calculateur pour la programmation des différentes étapes. A titre d'exemple, un protocole d'extraction sera décrit dans ce qui suit :
On remplit des tubes de 50 ml de contenance avec 15 ml de sang au maximum ;
On ajoute du PBS pour atteindre un volume de 40 ml et on mélange ;
On procède à une centrifugation pendant 5 minutes à 2000 g en portant la température à 4°C ;
On procède ensuite au basculement des tubes pour vider le surnageant ;
On peut éventuellement répéter les étapes précédentes à partir de l'étape d'ajout de PBS ;
On remplit ensuite à hauteur de 35 ml avec un réactif composé de 9,54g de NH4CL, 0,237 g de NH4HCO3 et Qsp 100ml d'eau ;
On laisse incuber pendant 20 minutes à température ambiante ;
On procède ensuite à une centrifugation pendant 10 minutes à 2000 G à 4°C ;
On vide à nouveau le surnageant ;
On procède ensuite au rinçage du tube avec le réactif susvisé ;
On remet le surnageant en suspension avec le même réactif ;
On procède à une nouvelle centrifugation pendant 10 minutes à 400 g ou moins à 4°C ;
On chauffe ensuite à 50°C jusqu'à équilibrage de la température ;
On ajoute une solution de Protéinase K à 1mg/l final, préchauffé à 50°C ;
On incube à 50°C pendant 3 ou 4 heures en agitant de temps en temps ;
On précipite à l'éthanol (2 volumes) ou à l'isopropanol (0,6 volume) ;
On centrifuge à 7000 ou 8000 tours par minutes pendant 15 minutes à 4°C ;
On lave à l'éthanol à 70% ;
On égoutte et on sèche le culot.

Ces étapes sont toutes réalisées dans l'équipement selon l'invention, sans retirer les tubes du rotor.

La figure 2 représente une vue d'ensemble d'une variante de réalisation et la figure 3 représente une vue de détail d'un tube suspendu au rotor, et de son mécanisme de guidage.

La figure 2 représente une variante de réalisation où les tubes pendulaires (1) sont suspendus au bras (10) d'un rotor (11). L'articulation entre le tube (1) et le bras (10) est par exemple constitué par un pivot (12) orienté selon une direction tangentielle. Les tubes (1) peuvent ainsi basculer dans un plan radial par rapport au rotor (11).

Chaque tube (1) est muni à sa partie inférieure d'un téton (13) s'étendant selon une direction sensiblement parallèle à l'axe médian (14) du tube. Ce téton (13) forme un organe de guidage apte à coopérer avec une rainure (15) formée dans un plateau (16). Ce plateau peut être fixe en rotation. Il peut également être animé d'un mouvement de translation circulaire, résultant d'une rotation excentrée par exemple ou par un guidage par un ensemble de cames. Il peut également être animé d'un mouvement de rotation dans le même sens que le rotor, ou dans un sens opposé. L'axe de rotation (17) du plateau (16) peut être décalé par rapport à l'axe de rotation (18) du rotor (11), afin de créer une composante relative supplémentaire. La rainure (14) présente une largeur correspondant sensiblement à la section du téton, afin d'assurer un guidage contraint du téton.

La rainure (14) peut être circulaire, le plateau (16) étant alors décentré par rapport à l'axe (18) du rotor (11). Elle peut également présenter la forme d'une courbe fermée dont le rayon varie périodiquement, par exemple de façon sensiblement sinusoïdale.

Lorsque les tubes (1) sont mis en place sur le rotor, les tétons (13) viennent s'engager dans la rainure (15) du plateau (16). Lorsque le rotor entre en rotation, le déplacement relatif entre le rotor (11) et le plateau (16) provoque un mouvement périodique du téton (15) par rapport au repère lié au rotor, et donc un basculement périodique du tube dans le plan radial. Ce déplacement angulaire contraint est indépendant de la force centrifuge, et produit une agitation du contenu du tube. La périodicité de ces basculements peut être réglé par la vitesse de rotation relative du plateau (16) et du rotor (11). L'amplitude de ces basculements est définie par la forme de la rainure, et par le décalage du plateau par rapport à l'axe du rotor. Le plateau (16) est mobile en translation selon l'axe (18) du rotor (11), ce qui permet d'assurer en outre un basculement de l'ensemble des tubes.

## Revendications

1. Equipement pour l'extraction automatique de composants biologiques, notamment d'acides nucléiques, à partir de plusieurs échantillons distincts, comportant un rotor (11) supportant des tubes pendulaires (1), **caractérisé en ce qu'**il comporte des moyens pour modifier la position angulaire des tubes (1) dans le plan radial du rotor (11) indépendamment de la force centrifuge, afin de permettre de provoquer un basculement desdits tubes (1) jusqu'à un renversement complet desdits tubes (1).

2. Equipement pour l'extraction automatique de composants biologiques selon la revendication 1 **caractérisé en ce qu'**il comporte au moins une butée mobile (2) pour provoquer le basculement du tube placé sur l'axe de déplacement de ladite butée mobile.

3. Equipement pour l'extraction automatique de composants biologiques selon la revendication 2 **caractérisé en ce que** la butée (2) est formé par une plaquette inclinée mobile selon un axe radial (3) incliné par rapport à un axe horizontal.

4. Equipement pour l'extraction automatique de composants biologiques selon la revendication 2 **caractérisé en ce que** la butée (2) est formée par une couronne mobile venant en contact avec les tubes (1) ou nacelles.

5. Equipement pour l'extraction automatique de composants biologiques selon la revendication 1 **caractérisé en ce que** les tubes (1) ou nacelles supportant les tubes (1) présentent à leur surface inférieure un téton (13) pouvant se positionner dans une fente prévue sur un plateau (16) mobile, afin de provoquer un basculement oscillant des tubes (1).

6. Equipement pour l'extraction automatique de composants biologiques selon l'une quelconque des revendications précédentes **caractérisé en ce que** les tubes (1) ou nacelles supportant les tubes (1) sont mobiles en rotation de 180° environ entre une position verticale et une position renversée.

7. Equipement pour l'extraction automatique de composants biologiques selon l'une quelconque des revendications précédentes **caractérisé en ce que** le rotor (11) est fermé par un couvercle traversé par des buses pour déposer des réactifs dans un tube au moins.

8. Equipement pour l'extraction automatique de composants biologiques selon l'une quelconque des revendications précédentes **caractérisé en ce qu'**il comporte un réceptacle annulaire pour recevoir les liquides déversés par les tubes (1) lors de leur basculement.

9. Equipement pour l'extraction automatique de composants biologiques selon l'une quelconque des revendications précédentes **caractérisé en ce qu'**il comporte un organe pour l'actionnement des bouchons fermant les tubes (1) en vue de leur bouchage ou débouchage.

10. Equipement pour l'extraction automatique de composants biologiques selon l'une quelconque des revendications précédentes **caractérisé en ce qu'**il présente des moyens de thermorégulation.

11. Equipement pour l'extraction automatique de composants biologiques selon l'une quelconque des revendications précédentes **caractérisé en ce qu'**il comporte une caméra pour l'acquisition d'une image d'un tube (1).

12. Equipement pour l'extraction automatique de composants biologiques selon l'une quelconque des revendications précédentes **caractérisé en ce que** chaque tube (1) ou nacelle supportant un tube est muni à sa partie inférieure d'un téton (13) formant un organe de guidage apte à coopérer avec une rainure (15) formée dans un plateau (16).

13. Equipement pour l'extraction automatique de composants biologiques selon la revendication 12, **caractérisé en ce que** le centre de déplacement (17) du plateau (16) est décalé par rapport à l'axe de rotation (18) du rotor (11).

14. Equipement pour l'extraction automatique de composants biologiques selon la revendication 12 ou 13, **caractérisé en ce que** la rainure (14) présente la forme d'une courbe fermée dont le rayon varie périodiquement, par exemple de façon sensiblement sinusoïdale.

15. Equipement pour l'extraction automatique de composants biologiques selon la revendication 12, 13 ou 14, **caractérisé en ce que** le plateau (16) est mobile en translation selon l'axe (18) du rotor (11).

## Patentansprüche

1. Vorrichtung zur automatischen Extraktion biologischer Komponenten, vor allem von Nukleinsäuren, aus mehreren unterschiedlichen Proben, aufweisend einen Rotor (11), der hängende Röhrchen (1) trägt, **dadurch gekennzeichnet, dass** er Mittel zur Änderung der Winkelposition der Röhrchen (1) in radialer Ebene des Rotors (11) unabhängig von der Zentrifugalkraft aufweist, um die besagten Röhrchen (1) bis zum völligen Umkippen der besagten Röhrchen (1) zum Schwingen zu bringen.

2. Vorrichtung zur automatischen Extraktion biologischer Komponenten nach Anspruch 1, **dadurch gekennzeichnet, dass** diese zumindest einen mobilen Anschlag (2) aufweist, um das Schwingen des auf der Verschiebeachse des besagten mobilen Anschlags platzierten Röhrchens anzuregen.

3. Vorrichtung zur automatischen Extraktion biologischer Komponenten nach Anspruch 2, **dadurch gekennzeichnet, dass** der Anschlag (2) von einem geneigten Plättchen gebildet wird, das in bezug zu einer radialen Achse (3) beweglich ist, die in bezug zu einer horizontalen Achse geneigt ist.

4. Vorrichtung zur automatischen Extraktion biologischer Komponenten nach Anspruch 2, **dadurch gekennzeichnet, dass** der Anschlag (2) von einer beweglichen Krone gebildet wird, die mit den Röhrchen (1) oder Schiffchen in Kontakt tritt.

5. Vorrichtung zur automatischen Extraktion biologischer Komponenten nach Anspruch 1, **dadurch gekennzeichnet, dass** die Röhrchen (1) oder Schiffchen, welche die Röhrchen (1) tragen, an ihrer Unterseite einen Zapfen (13) aufweisen, der sich in einem in eine bewegliche Platte (16) eingearbeiteten Schlitz positionieren kann, um das Hin- und Herschwingen der Röhrchen (1) anzuregen.

6. Vorrichtung zur automatischen Extraktion biologischer Komponenten nach einem der vorhergehenden Ansprüche, **dadurch gekennzeichnet, dass** die Röhrchen (1) oder Schiffchen, welche die Röhrchen (1) tragen, zwischen einer vertikalen und einer umgekehrten Position um ca. 180° rotierend beweglich sind.

7. Vorrichtung zur automatischen Extraktion biologischer Komponenten nach einem der vorhergehenden Ansprüche, **dadurch gekennzeichnet, dass** der Rotor (11) von einem Deckel verschlossen ist, der von Düsen durchquert wird, um in mindestens ein Röhrchen Reaktionsmaterial zu verbringen.

8. Vorrichtung zur automatischen Extraktion biologischer Komponenten nach einem der vorhergehenden Ansprüche, **dadurch gekennzeichnet, dass** sie einen ringförmigen Auffang aufweist, um Flüssigkeiten aufzufangen, die von den Röhrchen (1) beim Schwingen verschüttet wurden.

9. Vorrichtung zur automatischen Extraktion biologischer Komponenten nach einem der vorhergehenden Ansprüche, **dadurch gekennzeichnet, dass** sie ein Organ zur Betätigung der Stopfen aufweist, welche die Röhrchen (1) ver- und entstöpseln.

10. Vorrichtung zur automatischen Extraktion biologischer. Komponenten nach einem der vorhergehenden Ansprüche, **dadurch gekennzeichnet, dass** sie Mittel zur Wärmeregelung aufweist.

11. Vorrichtung zur automatischen Extraktion biologischer Komponenten nach einem der vorhergehenden Ansprüche, **dadurch gekennzeichnet, dass** sie eine Kamera zur Aufnahme eines Bildes eines Röhrchens (1) aufweist.

12. Vorrichtung zur automatischen Extraktion biologischer Komponenten nach einem der vorhergehenden Ansprüche, **dadurch gekennzeichnet, dass** jedes Röhrchen (1) oder Schiffchen, das ein Röhrchen trägt, an der Unterseite mit einem Zapfen (13) versehen ist, der ein Organ zur Lenkung bildet, das mit einer Nut (15) zusammenwirken kann, die in eine Platte (16) eingearbeitet ist.

13. Vorrichtung zur automatischen Extraktion biologischer Komponenten nach Anspruch 12, **dadurch gekennzeichnet, dass** das Bewegungszentrum (17) der Platte (16) in bezug auf die Rotationsachse (18) des Rotors (11) versetzt ist.

14. Vorrichtung zur automatischen Extraktion biologischer Komponenten nach Anspruch 12 oder 13, **dadurch gekennzeichnet, dass** die Nut (14) wie eine geschlossene Kurve geformt ist, deren Radius periodisch variiert, zum Beispiel etwa sinusförmig.

15. Vorrichtung zur automatischen Extraktion biologischer Komponenten nach Anspruch 12, 13 oder 14, **dadurch gekennzeichnet, dass** die Platte (16) gemäß der Achse (18) des Rotors (11) verschoben werden kann.

## Claims

1. Equipment for automatic extraction of biological components, particularly nucleic acids, starting from several distinct samples, comprising a rotor (11) supporting pendular tubes (1), **characterised in that** it comprises means of modifying the angular position of tubes (1) in the radial plane of the rotor (11) independently of the centrifugal force, for tipping the said tubes (1) until the said tubes (1) are completely turned upside down.

2. Equipment for automatic extraction of biological components according to claim 1, **characterised in that** it comprises at least one mobile stop (2) for tipping the tube placed on the displacement axis of the said mobile stop.

3. Equipment for automatic extraction of biological components according to claim 2, **characterised in that** the stop (2) is formed by an inclined pad mobile about a radial axis (3) inclined from a horizontal axis.

4. Equipment for automatic extraction of biological components according to claim 2, **characterised in that** the stop (2) is formed by a mobile ring coming into contact with the tubes (1) or pods.

5. Equipment for automatic extraction of biological components according to claim 1, **characterised in that** the tubes (1) or pods supporting the tubes (1) are provided with a stud (13) on their lower surface that can be positioned in a slot provided on a mobile plate (16) in order to cause oscillating tipping of the tubes (1).

6. Equipment for automatic extraction of biological components according to any one of the above claims, **characterised in that** the tubes (1) or pods supporting the tubes (1) are free to move in rotation by about 180° between a vertical position and an upside down position.

7. Equipment for automatic extraction of biological components according to any one of the previous claims, **characterised in that** the rotor (11) is closed by a cover through which nozzles pass to deposit reagents in at least one tube.

8. Equipment for automatic extraction of biological components according to any one of the above claims, **characterised in that** it comprises an annular receptacle to collect liquids spilled by the tubes (1) when they tip.

9. Equipment for automatic extraction of biological components according to any one of the above claims, **characterised in that** it comprises a device for activation of stoppers closing off or opening the tubes (1).

10. Equipment for automatic extraction of biological components according to any one of the above claims, **characterised in that** it is provided with thermal regulation means.

11. Equipment for automatic extraction of biological components according to any one of the above claims, **characterised in that** it comprises a camera for acquisition of an image of a tube (1).

12. Equipment for automatic extraction of biological components according to any one of the above claims, **characterised in that** each tube (1) or pod supporting a tube is provided with a stud (13) at its lower part forming a guide device capable of cooperating with a groove (15) formed in a plate (16).

13. Equipment for automatic extraction of biological components according to claim 12, **characterised in that** the displacement centre (17) of the plate (16) is offset from the rotation axis (18) of the rotor (11).

14. Equipment for automatic extraction of biological components according to either claim 12 or 13, **characterised in that** the groove (14) is in the form of a closed curve with a periodically varying radius, for example varying approximately in a sinusoidal manner.

15. Equipment for automatic extraction of biological components according to claim 12, 13 or 14, **characterised in that** the plate (16) is free to move in translation along the axis (18) of the rotor (11).
